# EUROPÄISCHE PATENTSCHRIFT

(11) **EP 0 035 089 B1**
(45) Veröffentlichungstag und Bekanntmachung des Hinweises auf die Patenterteilung: **16.02.1983**
(21) Anmeldenummer: 80850197.7
(22) Anmeldetag: 29.12.1980
(51) Int. Cl.: F23L 3/00, F24H 9/20, F23N 3/04

(54) **Automatischer Luftklappenschliesser**
Device for automatic closure of the draft door
Dispositif pour la fermeture automatique de la porte de tirage

(30) Priorität: 09.01.1980 SE 7910587
(43) Veröffentlichungstag der Anmeldung: 09.09.1981
(73) Patentinhaber: SHUNT AB VÄRMETEKNIK, S-330 21 Reftele (SE)
(72) Erfinder: Olsson, Hasse Axel Edvard, S-653 42 Karlstad (SE)
(74) Vertreter: Lindblad, Sture

## Beschreibung

Die vorliegende Erfindung bezieht sich auf eine Vorrichtung zum automatischen Schliessen der Luftklappe bei mit einem Zugregler versehenen Heizkesseln für feste Brennstoffe, wenn die Glut abnimmt oder erlischt, wobei eine Auslösevorrichtung zwischen dem Zugregler und der Luftklappe beim Ueberschreiten einer gewissen Reglerbewegung so beaufschlagt wird, dass die Luftklappe durch ihr eigenes Gewicht herabfällt und die Lufzufuhr zum Kessel schliesst.

Bekannte Zugregler an Festbrennstoffkesseln haben die Funktion, die Zugklappe dann zu öffnen, wenn die Temperatur im Kessel sinkt, um der Verbrennung mehr Luft zuzuführen und damit die Wärmeentwicklung zu intensivieren. Wenn jedoch der Brennstoff im wesentlichen ausgebrannt ist, erhält man dann nicht mehr die gewünschte erhöhte Wärmeentwicklung. Stattdessen entsteht ein nicht erwünschter Kaltlutstrom durch den Kessel. Dies wird durch Vorrichtungen der einleitend erwähnten Art verhindert, die es in mehreren verschiedenen Ausführungen gibt. Gemeinsam für dieselben ist, dass die öffnende Wirkung des Zugreglers beim Unterschreiten einer gewissen Minimal-Temperatur im Kessel die entgegengesetzte Funktion erhält, und zwar die, dass die Luftklappe geschlossen wird und der unerwünschte Kaltluftstrom aufhört.

Ein gemeinsamer Nachteil der bekannten Vorrichtungen ist, dass sie sich nicht in Funktion setzen lassen, bevor der Kessel wenigstens nahezu seine normale Betriebstemperatur erreicht hat. Ausserdem kann es schwer sein, sie auf vorhandenen Zugreglerarmen zu montieren, und sie belasten durch ihr Gewicht den Zugregler entgegen der Regelrichtung. Ausserdem bereitet es Schwierigkeiten, sie so einzustellen, dass das Auslösen weder zu früh noch zu spät, aber trotzdem mit der erwünschten Zuverlässigkeit erfolgt. Andere Vorrichtungen sind mechanischem Verschleiss ausgesetzt und werden mit der Zeit abgenützt.

Ausgehend hiervon hat die Erfindung zur Aufgabe, eine verbesserte und vereinfachte Ausführung der aktuellen Vorrichtung vorzuschlagen, die diese Nachteile beseitigt, einfach, zuverlässig, preiswert herstellbar und einfach an bereits installierten sowie fabriksneuen Kesseln zu montieren ist. Ausserdem soll die fragliche Vorrichtung normale Zugregelbewegungen möglichst mit wählbaren Intervallen gestatten und sich leicht an verschiedene Auslösekräfte und unterschiedliche Länge der Auslösebewe- _{'}gung anpassen lassen.

Diese Aufgrabe wird durch die Erfindung gemäss dem kennzeichnenden Teil des Patentanspruches 1 gelöst. Vorteilhafte Weiterentwicklungen der Erfindung und bevorzugte Ausführungsformen gehen aus den Unteransprüchen hervor.

Die Erfindung sei nun näher an Hand der beiden beiliegenden Zeichnungen beschrieben, die schematische Ausführungsbeispiele wiedergeben. Dabei zeigen :
Figur 1 eine Ausführung mit gerarder Sperrschiene und einfachem Zugreglerarm,
Figur 2 ein Ausführung mit Sperrad und an den Zugreglerarm angeschlossenem Auslöserarm und
Figur 3 den Gegenstand der Fig. von der Seite gesehen.

In sämtlichen Zeichnungsfiguren wurden die gleichen Bezugszeichen für einander funktionsmässig entsprechende Teile verwendet.

Bei der Ausführungsform nach Fig. 1 sitzt oben an einem nicht näher bezeichneten Festbrennstoffkessel ein Zugregler mit einem Arm 101 und einer damit verbundenen Vorrichtung zum automatischen Schliessen einer unten am Kessel sitzenden Luftklappe 108. Die Luftklappe ist durch ein Seil, Drahtseil, eine Kette u. dgl. 109 mit der Schliessvorrichtung verbunden. Die Schliessvorrichtung geht näher aus der rechts in der Figur dargestellten Ausführungsform hervor. Auf dem Zugreglerarm 101 sitzt eine darauf verschiebbare Anschlussvorrichtung 102, die über eine Kette 109 mit einem Permanentmagneten 103 verbunden ist. Dieser Permanentmagnet 103 attrahiert ein Querstück 112 oben an einer Sperrschiene 104. Das Querstück 112 ragt seitlich aus nachstehend angegebenen Grund über die Sperrschiene hinaus.

Die Sperrschiene 104 weist eine Reihe sägezahnförmiger Sperrzähne 107 auf. Unten an der Sperrschiene 104 ist eine zweite Kette 109 vorgesehen, die zur Luftklappe 108 führt. Auch am unteren Ende der Sperrschiene sitzt ein Querstück.

Die Sperrschiene 104 ist senkrecht in einem am Kessel befestigten Halter 113 verschiebbar. Mit Hilfe zweier rechts und links der Sperrschiene 104 vorgesehener Lauf- und Führungsräder 105 wird die Sperrschiene in Vertikalrichtung geführt. Dank der beiden Querstücke 112 kann die Sperrschiene weder nach unten noch nach oben den Halter 113 verlassen. Am Halter 113 sitzt auch ein beweglicher Sperrbügel 106, der ein freies Bewegen der Sperrschiene nach unten im Regelbereich gestattet, wogegen sie festgehalten wird, wenn sich der Zugregler nach oben bewegt und der Sperrbügel 106 in Eingriff mit in diesem Fall dem dritten Sperrzahn von unten kommt, wenn die Glut abnimmt und der Reglerarm 101 sich nach oben bewegt. Der Permanetmagnet 103 hält die Sperrschiene 104 nur mit begrenzter Kraft fest. Wenn die von Zugregler ausgeübte Kraft diese Festhaltekraft übersteigt, rutscht der Permanentmagnet und reisst schliesslich vom Querstück 112 ab, wonach die Sperrschiene 104 abfällt und dadurch auch die Luftklappe bei sinkender Kesseltemperatur geschlossen wird.

Die Vorrichtung hat somit verzögert schliessenden Effekt bei sinkender Kesseltemperatur, was sich dadurch ergibt, dass einer oder mehrere der Sperrzähne entfernt oder entfernbar sind. Die Auslösevorrichtung löst in diesem Fall erst dann aus, wenn die Temperatur eine gewisse Zahl von Graden gesunken ist. Diese Wirkung gestattet, dass nach dem Schliessen bei erreichter Maximaltemperatur die Luftklappe wieder etwas geöffnet werden kann. Liegt bei einer solchen Gelegenheit noch Glut und Brennstoff im Kessel vor, nimmt die Lufzufuhr zu und die Verbrennung kann weitergehen, bis der Brennstoff ausgebrannt ist.

Ausserdem hat die erfindungsgemässe Vorrichtung im Gegensatz zu bekannten Vorrichtungen schliessende Wirkung auch falls die Betriebstemperatur nicht erreicht werden sollte. Dies kann z. B. eintreffen, falls der Kessel nicht mit einer genügend grossen Menge Brennstoff beschickt wurde. Nach Abreissen des Permanentmagneten hebt der Heizende den Sperrbügel und die Sperrschiene wieder an, heftet das Querstück an den Permanentmagneten an und legt mehr Festbrennstoff nach, wonach die Vorrichtung wieder funktioniert bis der Brennstoff abgebrannt ist. Der Heizende muss somit nicht warten, bis (bzw. zurückkommen, wenn) der Kessel wieder seine normale Betriebstemperatur erreicht hat.

Bei jeder entstehenden Situation beim Heizen mit festen Brennstoffen hat somit die Erfindung die technische Funktion, unnötigen Kaltluftzug durch den Kessel zu verhindern. Besonders grosse Bedeutung hat dies, falls der Kessel mit elektrischen Heizkörpern oder einer Ölheizung kombiniert ist. Dann muss die Luftzufuhr durch die Luftklappe 108 zum Kessel geschlossen bleiben, damit nicht ein Teil der zugeführten Wärmeenergie durch den Kaltluftzug verloren geht.

Der Anschluss an den Reglerarm kann auf verschiedene Art und Weise erfolgen. An Stelle des Permanentmagneten kann man beispielsweise einem Elektromagneten verwenden. Dies führt zu dem Vorteil, dass beim Heizen mit Ölbrenner während der Nacht spätestens beim erstmaligen Einschalten des Ölbrenners der Elektromagnet über ein Relais die Sperrschiene loslässt, wodurch sich die Luftklappe schliesst. An Stelle einer Magnetverbindung kann man auch beispielsweise eine federnde Klammer verwenden, die auslöst, wenn die Zugkraft des Reglers die Haltekraft der Federklammer übersteigt.

An Stelle einer gezahnten geraden Sperrschiene kann man auch ein gezahntes Sperrad verwenden, was insofern eine Verbesserung darstellt, als das bei der Sperrschiene erforderliche Wiederanheben nach Abfallen nicht mehr erforderlich ist. Eine solche Ausführung ist in Fig. 2 und 3 dargestellt, wo auch der Anschluss an den Reglerarm abgewandelt wurde.

Auch diese Anordnung geht davon aus, dass sich der Reglerarm 101 bei steigender Kesseltemperatur nach unten und bei sinkender Kesseltemperatur nach oben bewegt. Am Reglerarm wurde ein Auslöserarm 201 schwenkbar befestigt. Ausserdem ist am Reglerarm ein Anschluss 102 verschiebbar befestigt, an dem unten ein Permanentmagnet 103 sitzt, der den Auslöserarm 201 attrahiert, der aus diesem Grund aus entsprechendem Material hergestellt sein muss. Ganz aussen am Auslöserarm ist ein dünnes Drahtseil 109 befestigt.

Die Ausführung des Reglerarmes und Auslöserarmes lässt sich auf vielerlei Weise abwandeln, beispielsweise so, dass das Anlenken des Auslöserarms am Reglerarm durch eine auf dem Reglerarm verschiebbare, festlegbare Vorrichtung oder so erfolgt, dass der Permanentmagnet oder eine Vorrichtung entsprechender Funktion verschiebbar auf dem Auflöserarm befestigt ist. Es ist wichtig, dass das Untersetzungsverhältnis, welches man durch das Verschieben der Anschlussvorrichtung in Längsrichtung des Reglerarms erhält, das Einstellen einer geeigneten Auslösekraft gestattet.

Das Drahtseil 109 streckt sich vom Auslöserarm nach unten und läuft eine oder mehrere Umdrehungen um eine Seltrommel 105 und von dort zur Luftklappe 108. Die Seiltrommel 105 ist frei auf einem Zapfen 112 drehbar. Auf dem gleichen Zapfen 112 sitzt auch ein Sperrad 204 dessen Peripheri mit sägezahnförmigen Sperrzähnen 107 versehen ist. Ein Sperrhaken 106 verhindert Drehbewegungen des Sperrades in einer Richtung, gestattet aber unbegrenztes Drehen in der anderen Richtung. Die Bewegungen der Seiltrommel 105 werden mit Hilfe eines Sperradzapfens 111 auf das Sperrad 204 überführt, der mit festen Sitz in eine zylindrische Bohrung in der Trommel 105 eingesetzt wird und sich in Eingriff mit verschiedenen bogenförmigen Langlöchern 110 im Sperrad bringen lässt. Durch Abnehmen, Umdrehen und Wiederaufsetzen des Sperrades kann man wählen, in welcher Drehrichtung das Sperrad sperren bzw. Sich drehen können soll. Durch Einsetzen des Sperradzapfens 111 in verschieden lange Langlöcher 110 bzw. die runde Bohrung, kan man mit veränderlicher Verzögerung bzw. ohne Verzögerung arbeiten.

Die dargestellte Vorrichtung hat folgende Funktion. Wenn sich der Reglerarm 101 bei steigender Kesseltemperatur nach unten bewegt, dreht sich die Seiltrommel 105 sowie mit oder ohne Verzögerung auch das Sperrad 204, wenn der Sperradzapfen 111 die Bewegung der Trommel 105 durch Anlage gegen das eine Ende des Langlochs 110 überträgt. Bei sinkender Kesseltemperatur bewegt sich der Reglerarm 101 und damit Auslöserarm 201 nach oben und versetzt über den Drahtzug 109 die Trommel 105 in Drehbewegung, was jedoch - eventuell mit Verzögerung - dadurch verhindert wird, dass sich der Sperrhaken 106 vor den nächsten Sperrzahn 107 legt. Dadurch wird die Bewegung des Drahtseils 109 nach oben verhindert und die Auslösevorrichtung 102, 103 mit steigender kraft beaufschlagt. Wenn diese Kraft grösser als die Haltekraft ist, löst die Vorrichtung aus, wobei die Haltekraft ist, löst die Vorrichtung aus, wobei die Luftklappe 108 durch ihr Eigengewicht nach unten fällt. Diese Bewegung wird nicht durch die Sperrzähne 107 und den Sperrhaken 106 behinaen,

Es ist zu bemerken, dass dies auch dann gilt, wenn der Kessel die Betriebstemperatur nicht erreicht. Die erfindungsgemässe Vorrichtung ist ständig funktionsbereit. Voraussetzung ist nur, dass der Reglerarm nach vorheriger Auslösung wieder mit der Vorrichtung verbunden wird und sich etwas in Schliessrichtung der Luftklappe sowie anschliessend entgegengesetzt bewegt.

Wie die zuvor beschriebene Variante nach Fig. 1 hat auch diese Vorrichtung die Funktion, dass sich die Luftklappe innerhalb des gewählten Regelbereichs wieder etwas öffnen lässt, um erneut Verbrennungsluft zuzuführen, falls noch Brennstoff nach erreichter Kesselmaximaltemperatur vorhanden ist. Falls dies indessen z. B. auf Grund von Brennstoffmangel oder erloschener Glut nicht zu einem Temperaturanstieg im Heizkessel führt, folgt die oben beschriebene Auslösung und due Luftklappe wird wieder geschlossen.

Diese Funktion, erneut Verbrennungsluft zuzuführen, kann, wie bereits erwähnt, dadurch verändert werden, dass man den Sperradzapfen 111 in eines der verschiedenen Freilauflanglöcher 110 mit unterschiedlicher Länge einsetzt. Die Länge der Langlöcher kann man beispielsweise so wählen, dass Schlitz 1 etwa 5°, Schlitz 2 etwa 10°, Schlitz 3 etwa 15° etc. Temperaturschwankung im Kessel zulässt, bevor die Auslösevorrichtung in Funktion tritt. Selbstverständlich kann man auch andere Abstufungen wählen.

Damit die Auslösevorrichtung durch die nach oben gerichtete Kraft des Zugreglerarms 101 ansprechen kann, muss diese Kraft grösser als die entgegengesetzte Kraft der Auslöserhalterung sein, im vorliegenden Fall die Kraft zwischen dem Permanentmagneten 103 und dem von demselben attrahierten Auslöserarm 201. Durch Verschieben der Anschlussvorrichtung 102 auf dem Zugreglerarm in dessen Längsrichtung und anschliessendes Festlegen mit der Arretierschraube in gewünschter Stellung, lässt sich diese Kraft entsprechend dem Hebelgesetz für einarmige Hebel einstellen. Die Kraft lässt sich auf diese Weise leicht so abstimmen, dass die grösser als die nach unten gerichtete Schwerkraft der Luftklappe, aber geringer als die nach oben gerichtete kraft des Reglerarms ist, was auch eine genaue Anpassung an verschiedene Kräfte gestattet, die in verschiedenen Reglern und durch verschiedenes Gewicht der Luftklappen auftreten.

## Patentansprüche

1. Vorrichtung zum automatischem Schliessen der Luftklappe (108) von mit einem Zugregler (101) versehenen Heizkesseln für feste Brennstoffe, wenn die Glut abnimmt oder erlischt, wobei eine Auslösevorrichtung zwischen dem Zugregler(101) und der Luftklappe(108) beim Ueberschreiten einer gewissen Reglerbewegung so beaufschlagt wird, dass die Luftklappe (108) durch ihr Eigengewicht her abfällt und die Luftzufuhr zum Kessel schliesst, dadurch gekennzeichnet, dass die Schliessvorrichtung eine Sperrvorrichtung (102, 104, 204) mit mehreren Sperrzähnen (107), einen bei öffnender Bewegung des Zugreglers (101) mit einem der Zähne (107) in Eingriff bringbaren beweglichen Sperrhaken, Sperrbügel oder dgl. (106) und eine die Luftklappe (108) über die Sperrvorrichtung (104, 204) mit begrenzter Haltekraft mit dem Reglerarm (101) verbindende Auslösevorrichtung (102, 103) umfasst.

2. Vorrichtung nach Anspruch 1, dadurch gekennzeichnet, dass die Zähne (107) auf einer geraden Sperrschiene (104), die mit einem beweglichen Sperrbügel (106) zusammenwirkt oder auf einem Sperrad (204), dass mit einem Sperrhaken (106) zusammenwirkt, sitzen, wobei die Sperrschiene (104) bzw. das Sperrad (204) durch die Regelbewegungen des Zugreglerarms (101) verschiebbar bzw. drehbar ist und der Sperrbügel bzw. Haken (106) hin und her beweglich am Kessel oder einem damit verbundenen Teil befestigt ist, oder umgekehrt.

3. Anordnung nach Anspruch 1 oder 2, dadurch gekennzeichnet, dass wenigstens einer der Zähne (107) der Sperrschiene (104) entfernbar oder entfernt ist, um ohne Auslösung ein gewisse Zugregelbewegung zu gestatten, bevor der Sperrbügel (106) in Eingriff mit dem nächsten Zahn (107) kommt.

4. Vorrichtung nach Anspruch 1 oder 2, dadurch gekennzeichnet, dass die Sperrschiene (104) oder das Sperrad (204) mit der Luftklappe (108) oder dem Zugreglerarm (101) oder einem damit verbundenen Teil, z. B. über ein Seil oder Drahtseil (109) mit gewissem Freilauf in Öffnungsrichtung der Luftklappe (108) verbunden ist.

5. Vorrichtung nach Anspruch 4, dadurch gekennzeichnet, dass im Sperrad (204) oder einer damit verbundenen Seiltrommel (105) mehrere Freilauföffnungen, z. B. Langlöcher (110) mit unterschiedlicher Länge in Umfangsrichtung vorgesehen sind, sowie dass ein in der Seiltrommel (105) bzw. dem Sperrad (204) befestigter Zapfen in Eingriff mit einem der Langlöcher (110) steht.

6. Vorrichtung nach Anspruch 5, dadurch gekennzeichnet, dass die Länge der Langlöcher stufenweise von Langloch zu Langloch (110) so abgestuft ist, dass man einen entsprechend abgestuften Regelbereich und damit auslösungsfreien Regeltemperaturbereich durch Anbringung des Zapfens (111) in demjenigen Langloch (110) wählen kann, das die entsprechende Länge hat.

7. Vorrichtung nach einem oder mehreren der vorstehenden Patentansprüche, dadurch gekennzeichnet, dass die Auslösevorrichtung aus einem Permanentmagneten (103), Elektromagneten oder einer Federklammer und einer damit zusammenwirkenden Haltevorrichtung besteht und auf dem Zugregelarm (101) und/oder einem gelenkig mit dem Reglerarm (101) verbundenen Auslöserarm (201) verschiebbar ist.

8. Vorrichtung nach einem oder mehreren der vorstehenden patentansprüche, dadurch gekennzeichnet, dass die Langlöcher (110) im Sperrad (204) stizen, dass der Umfang des Sperrades schräggezahnt ist, dass der Sperrhaken (106) das Sperrad nur in einer Richtung sperrt, dass der Zapfen (111) in einer Seiltrommel (105) sitzt und dass um die Seiltrommel ein Seil oder Drahtseil (105) läuft, dessen eines Ende mit der Luftklappe (108) oder dem Regierarm (101, 201) und dessen anderes Ende mit der Auslösevorrichtung (102, 103) verbunden ist.

## Claims

1. Device for automatic closure of the draft door (108) in a heating boiler for solid fuels, provided with a draft regulator(101), when the fire decreases or expires, a releasing means between the draft regulator (101) and the draft door (108) being actuated when a certain regulating movement is exceeded, so that the draft door (108) falls down by its own weight and cuts off the air supply to the boiler, characterized in that the closure device includes a ratchet mechanism (102, 104, 204) having a plurality of ratchet teeth (107), a movable ratchet pawl, ratchet clamp or the like (106) which is engagable with one of the teeth (107) upon the opening movement of the draft regulator (101), and a relasing means (102, 103) connecting the draft door (108) via the ratchet mechanism (104, 204) with limited retaining power with the regulator arm (101).

2. Device according to claim 1, characterized in that the teeth (107) are disposed on a straight ratchet bar (104) designed to cooperate with a movable ratchet clamp (106), or on a ratchet wheel (204) designed to cooperate with a ratchet pawl (106), the ratchet bar (104) and the ratchet wheel (204) being respectively slidable and rotatable due to the regulating movements of the draft regulator arm (101), the ratchet pawl (106) being attached so as to reciprocate on the boiler or a part associated therewith or vice versa.

3. Device according to claim 1 or 2, characterized in that at least one of the teeth (107) of the ratchet bar (104) is removable or removed to permit a certain draft regulating movement without release before the ratchet pawl (106) engages the next tooth (107).

4. Device according to claim 1 or 2, characterized in that the ratched bar (104) or the ratchet wheel (204) has been connected with the draft door (108) or the draft regulator arm (101) or a part associated therewith, e.g. via a rope or wire (109), with a certain free run in the opening direction of the draft door (108).

5. Device according to claim 4, characterized in that a plurality of free-run openings have been made in the ratchet wheel (204) or a winding drum (105) associated therewith, e.g. slits (110) of varying length in the circumferential direction, and that a pin attached respectively in the winding drum (105) and the ratchet wheel (204) is engaged with one of the slits (110).

6. Device according to claim 5, characterized in that the slit length has been graded stepwise from slit to slit (110) so that a correspondingly graded regulation clearance and thus a release- free regulation temperature range can be chosen by placing the pin (111) in that slit (110) which has the intended free-run length.

7. Device according to any of the preceding claims, characterized in that the relasing means consists of a permanent magnet (103), an electromagnet or a spring clip and a fixing means cooperating therewith and is slidable on the draft regulator arm (101) and/or a relase arm (201) articulated with the regulator arm (101).

8. Device according to any of the preceding claims, characterized in that the slits (110) are situated in the ratched wheel (204), that the periphery of the ratchet wheel is obliquely-toothed, that the ratchet pawl (106) locks the ratchet wheel only in one direction, that the pin (111) is placed in a winding wheel (105) and that running around the winding wheel is a rope or a wire (109) one end of which is connected with the draft door (108) or the regulator arm (101, 201), the other end being connected with the releasing means (102, 103).

## Revendications

1. Dispositif pour la fermeture automatique de la porte de tirage (108) dans une chaudière, munie d'un régulateur de tirage (101), pour combustibles solides quand le feu décroît ou expire, un dispositif de déclenchement entre le régulateur de tirage (101) et la porte de tirage (108) étant actionné quand un certain mouvement de réglage est dépassé, de manière que la porte de tirage (108) tombe par son poids propre et coupe l'alimentation en air à la chaudière, caractérisé en ce que le dispositif de fermeture comprend un mécanisme d'arrêt (102, 104, 204) avec une pluralité de dents d'arrêt (107), un cliquet ou étrier d'arrêt mobile ou un moyen pareil (106) pouvant s'engager avec une des dents (107) lors du mouvement d'ouverture du régulateur de tirage (101), et un dispositif de déclenchement (102, 103) connectant la porte de tirage (108) via le dispositif d'arrêt (104, 204) avec le bras régulateur (101) avec une force de retenue limitée.

2. Dispositif selon la revendication 1, caractérisé en ce que les dents (107) sont disposées sur une barre d'arrêt droite (104) destinée à coopérer avec un étrier d'arrêt mobile (106) ou sur une roue à rochet (204) destinée à coopérer avec un cliquet (106), ladite barre (104) et ladite roue (204) étant déplaçable respectivement rotative par les mouvements de réglage du bras régulateur de tirage (101) et le cliquet (106) étant attaché de manière à pouvoir être animé d'un mouvement de va-et-vient sur la chaudière ou sur une partie y associée ou vice versa.

3. Dispositif selon la revendication 1 ou 2, caractérisé en ce qu'au moins une des dents (107) de la barre d'arrêt (104) est amovible ou enlevée pour permettre sans déclenchement un certain mouvement régulateur de tirage avant que le cliquet (106) ne s'engage avec la suivante dent (107).

4. Dispositif selon la revendication 1 ou 2, caractérisé en ce que la barre d'arrêt (104) ou la roue à rochet (204) a été connectée avec la porte de tirage (108) ou au bras régulateur de tirage (101) ou à une partie y associée, par exemple via une corde ou un câble métallique (109), avec une certaine course libre dans la direction d'ouverture de la porte de tirage (108).

5. Dispositif selon la revendication 4, caractérisé en ce que plusieurs ouvertures de course libre ont été pratiquées dans la roue à rochet (204) ou dans un tambour d'enroulement (105) y associé, par exemple des fentes (110) d'une longueur variée dans le sens périplérique, et qu'une tige fixée dans le tambour d'enroulement (105) respectivement la roue à rochet (204) se trouve engagée avec une des fentes (110).

6. Dispositif selon la revendication 5, caractérisé en ce que la longueur des fentes a été graduée de fente à fente (110) de manière qu'un jeu de réglage gradué de façon correspondante et ainsi un intervalle de température de réglage sans déclenchement puissent être choisis en plaçant la tige (111) dans celle des fentes (110) qui a la longueur de course libre visée.

7. Dispositf selon l'une quelconque des revendications précédentes, caractérisé en ce que le dispositif de déclenchement est constitué par un aimant permanent (103), un électro-aimant ou une pince à ressort et un dispositif de fixation coopérant avec l'aimant ou la pince et est déplaçable sur le bras régulateur de tirage (101) et/ou un bras de déclenchement (201) articulé avec le bras régulateur (101).

8. Dispositif selon l'une quelconque des revendications précédentes, caractérisé en ce que les fentes (110) sont situées dans la roue à rochet (204), que la périphérie de ladite roue est dentée obliquement, que le cliquet (106) ne vérrouille la roue à rochet que dans une seule direction, que la tige (111) est disposée dans un tambour d'enroulement (105) et qu'une corde ou un câble métallique (109) court autour du tambour d'enroulement, l'une des extrémités de ladite corde ou dudit câble étant connectée à la porte de tirage (108) ou au bras régulateur (101, 201), l'autre extrémité étant connectée au dispositif de déclenchement (102, 103).
